# EUROPÄISCHE PATENTSCHRIFT

(11) **EP 2 529 098 B1**
(45) Veröffentlichungstag und Bekanntmachung des Hinweises auf die Patenterteilung: **03.12.2025**
(21) Anmeldenummer: 11700512.4
(22) Anmeldetag: 03.01.2011
(51) Int. Cl.: F02D 41/24, F02D 41/26, G01M 15/04, G01M 15/09, F02M 65/00, F02D 41/20

(54) **VERFAHREN UND VORRICHTUNG ZUR PRÜFUNG EINES KRAFTSTOFFINJEKTORS**
PROCESS AND DEVICE FOR TESTING A FUEL INJECTOR
PROCÉDÉ ET DISPOSITIF DE CONTRÔLE D'UN INJECTEUR DE CARBURANT

(30) Priorität: 29.01.2010 DE 102010001387
(43) Veröffentlichungstag der Anmeldung: 05.12.2012
(73) Patentinhaber: Robert Bosch GmbH, 70442 Stuttgart (DE)
(72) Erfinder: FRIEDMANN, Jochen, 73230 Kirchheim (DE); BOIE, Christian, 83607 Holzkirchen (DE); STAIB, Joerg, 73087 Boll (DE); HOLL, Edgar, 72622 Nürtingen (DE); RENSCH, Bertram, 83628 Otterfing (DE); FREITAG, Gunter, 81735 München (DE); STRACK, Daniel, 73066 Uhingen (DE); FREUNDT, Dirk, 70825 Korntal-Münchingen (DE); HENNER, Wolfgang, 81379 München (DE)
(86) Internationale Anmeldenummer: PCT/EP2011/050009
(87) Internationale Veröffentlichungsnummer: WO 2011/092042

(56) Entgegenhaltungen:
- EP-A2- 1 854 987
- WO-A1-2004/046541
- WO-A1-2004/065775
- WO-A1-2004/090315
- WO-A1-2008/092779
- WO-A1-99/47802
- DE-A1- 102008 033 754
- DE-A1- 19 740 608
- DE-C1- 19 851 285

## Beschreibung

### Stand der Technik

Zur Kraftstoffversorgung von Verbrennungsmotoren werden zunehmend Speichereinspritzsysteme eingesetzt, bei denen mit sehr hohen Einspritzdrücken gearbeitet wird. Bei diesen Speichereinspritzsystemen wird Kraftstoff mittels einer Hochdruckpumpe in einen Hochdruckspeicher gefördert, von dem aus der Kraftstoff über Injektoren in die Brennkammern des Verbrennungsmotors eingespritzt wird. Insbesondere für Dieselmotoren werden Injektoren verwendet, die ein Einspritzventil besitzen, das hydraulisch von einem Servoventil geöffnet und geschlossen wird, um den zeitlichen Verlauf des Einspritzvorgangs in die Brennkammer festzulegen. Das Servoventil wird hierbei von einem magnetischen oder piezoelektrischen Aktor betätigt. Immer schärfer werdende Emissionsgesetzgebungen weltweit und die stetige Erhöhung des Wirkungsgrades der Motoren haben bei diesen Common-Rail-Systemen zur Folge, dass eine größere Anzahl an Teileinspritzungen je Einspritzvorgang bzw. je Arbeitszyklus des Verbrennungsmotors benötigt, die Kraftstoffmenge der einzelnen Einspritzung immer kleiner und die Varianz der Einspritzmenge zwischen mehreren Einspritzvorgängen bzw. Arbeitszyklen enger toleriert wird. Dies stellt auch neue Anforderungen an Verfahren und Vorrichtungen zur Injektorprüfung.

Aus den Dokumenten EP 1854987 A2, WO 2004/065775 A1, WO 2008/092779 A1, DE 10 2008 033754 A1 und DE 197 40 608 A1 sind verschiedenste Verfahren zur Berechnung der Einspritzzeit einzelner Einspritzvorgänge eines Kraftstoffinjektors bekannt. Des Weiteren zeigt das Dokument DE 198 51 285 C1 eine Prüfvorrichtung für ein Kraftstoffeinspritzventil.

### Offenbarung der Erfindung

Eine Aufgabe der Erfindung ist es, eine kostengünstige und robuste Lösung zur Injektorprüfung mit erhöhter Genauigkeit bereitzustellen.

Diese Aufgabe wird durch das erfindungsgemäße Verfahren gemäß Anspruch 1 und die erfindungsgemäße Vorrichtung gemäß Anspruch 10 gelöst.

Die Erfindung beruht auf dem Grundgedanken, dass das Öffnen und Schließen des Injektors Druckwellen in der Zuleitung des Injektors erzeugt und die Einspritzzeit (d.h. die Zeitdauer, die der Injektor geöffnet ist) durch Messen und Auswerten des Druckverlaufs in der Zuleitung bestimmbar ist. Dafür gibt es unterschiedliche Methoden, die auf der Auswertung verschiedener Merkmale im Druckverlauf beruhen. Da sich der Druckverlauf aufgrund verschiedener Einflussfaktoren für jeden Injektortyp und Betriebspunkt (Temperatur, Druck, Einspritzzeit usw.) des Injektors ändert, gibt es bisher keine universell anwendbare Methode, die für jeden Injektortyp an jedem Betriebspunkt das bestmögliche Ergebnis liefert. Die Erfindung umfasst daher ein Verfahren zur Auswahl der für den jeweiligen konkreten Anwendungsfall am besten geeigneten Methode aus einer Anzahl verschiedener Methoden.

Ein erfindungsgemäßes Verfahren zur Auswahl einer Methode zur Bestimmung der Einspritzzeit einzelner Einspritzvorgänge eines Kraftstoffinjektors, der über eine Zuleitung mit unter Druck stehendem Kraftstoff versorgbar ist, umfasst die Schritte des Ansteuerns des Kraftstoffinjektors mit verschiedenen, bekannten Ansteuerdauern in der Umgebung eines vorgegebenen Betriebspunktes des Kraftstoffinjektors; des Erfassens des zeitlichen Druckverlaufs in der Zuleitung für eine Anzahl von Einspritzvorgängen für jede Ansteuerdauer; des Auswertens der erfassten zeitlichen Druckverläufe mit wenigstens zwei verschiedenen Methoden zur Bestimmung der Einspritzzeit für jeden Einspritzvorgang; des Bestimmens der Korrelation zwischen den bestimmten Einspritzzeiten und der jeweils zugehörigen Ansteuerdauer; und des Auswählens der Methode mit der höchsten Korrelation.

Die Korrelation zwischen den Einspritzzeiten und den Ansteuerdauern wird durch Berechnen des Pearsonschen Korrelationskoeffizienten bestimmt. Auf die Übereinstimmung der Absolutwerte der Einspritzzeiten und der Ansteuerdauern kommt es dabei nicht an.

Die derart ausgewählte Methode zeigt den besten linearen Zusammenhang, es können aber noch Nullpunkts- und/oder Steigungsfehler vorliegen. Um den Zusammenhang zwischen den Einspritzzeiten und der Ansteuerdauern exakt zu bestimmen, wird aus den Wertepaaren der Ansteuerdauern und den ermittelten Einspritzzeiten, z.B. mit der "Methode kleinster Quadrate", eine Ausgleichsfunktion gelegt. Im Falle einer Ausgleichsgeraden lässt sich aus der Steigung und dem Achsabschnitt die Einspritzzeit aus dem Druckverlauf ermitteln. Eine solche Linearisierung ist besonders gut möglich, wenn jeweils nur ein relativ kleiner Bereich um den jeweiligen Betriebspunkt des Injektors betrachtet wird.

Es ist auch möglich, einen Schwellwert für den Korrelationswert derart festzulegen, dass Einspritzzeiten nur dann bestimmt werden, wenn der Schwellwert überschritten ist, so dass die Methode einen genügend hohen linearen Zusammenhang zwischen der Einspritzzeit und der Ansteuerdauer aufweist. Alternativ können die Einspritzzeiten auch bei Unterschreiten des Schwellwertes bestimmt und mit einer entsprechenden Warnung ausgegeben werden.

Die Erfindung betrifft auch ein Verfahren zur Bestimmung der Einspritzmenge einzelner Einspritzvorgänge eines Kraftstoffinjektors, der über eine Zuleitung mit unter Druck stehendem Kraftstoff versorgt wird, mit den Schritten: Auswählen der für den jeweiligen Betriebspunkt am besten geeigneten Methode zur Bestimmung der Einspritzzeit durch das zuvor beschriebene Verfahren; Ansteuern des Kraftstoffinjektors an wenigstens einem vorgegebenen Betriebspunkt und gleichzeitiges Messen des dabei in einer Zuleitung auftretenden Druckverlaufs; Bestimmen der Einspritzzeit jedes einzelnen Einspritzvorgangs aus dem gemessenen Druckverlauf mit der ausgewählten Methode; und Bestimmen der Einspritzmenge jedes einzelnen Einspritzvorgangs aus der zuvor bestimmten Einspritzzeit.

Durch das erfindungsgemäße Verfahren kann die Einspritzzeit eines einzelnen Einspritzvorgangs eines Kraftstoffinjektors zuverlässig mit hoher Genauigkeit auch für kurze Einspritzzeiten bestimmt werden.

Das Verfahren ist auf jeden Injektortyp und im gesamten Betriebsbereich des jeweiligen Injektors anwendbar und deckt den gesamten Mengenbereich unterschiedlicher Injektoren (PKW, LKW, Piezoaktor, Magnetventil) ab. Die Messtechnik selbst schränkt den Druckbereich lediglich durch den Drucksensor ein. Dieser ist gegebenenfalls anzupassen oder auszuwechseln.

Durch die Verwendung eines häufig schon vorhandenen Drucksensors in der Zuleitung werden die Anschaffungs- und Unterhaltskosten reduziert. Das Verfahren ist unempfindliche gegenüber der Einbaulage des Injektors und einfach in der Handhabung, da weder eine aufwendige Mechanik noch der Aufbau eines Gegendrucks erforderlich sind. Das Verfahren ermöglicht eine einfache Nachrüstung vorhandener Systeme mit kontinuierlicher Durchflussmessung und ist werkstatttauglich, da es robust und schmutzunempfindlich ist.

Die Erfindung betrifft auch ein Verfahren zum Prüfen eines Kraftstoffinjektors mit den Schritten: Bestimmen der jeweiligen Einspritzmenge einer Anzahl einzelner Einspritzvorgänge eines Kraftstoffinjektors an wenigstens einem Betriebspunkt mit dem zuvor beschriebenen Verfahren und statistisches Auswerten der so bestimmten Einspritzmengen. Ein solches Prüfverfahren ermöglicht eine besonders genaue und effektive Prüfung moderner Hochleistungsinjektoren, die mit hohen Einspritzdrücken von mehreren tausend bar und kurzen Einspritzzeiten betrieben werden.

In einer Ausführungsform umfasst das Verfahren zum Prüfen eines Kraftstoffinjektors auch die Auswertung eines Streumaßes, wie z.B. der Standardabweichung oder der Varianz, der ermittelten Einspritzmengen. Dadurch kann die Qualität der Prüfung noch weiter verbessert werden.

In einer Ausführungsform schließt jeder Einspritzvorgang mehrere Teileinspritzvorgänge ein. Das Verfahren ist so flexibel, dass es auch Einspritzvorgänge, die mehrere Teileinspritzvorgänge umfassen, auswerten kann.

In einer Ausführungsform schließt die Methode zur Auswertung des zeitlichen Druckverlaufs die Transformation des erfassten Druckverlaufs in den Frequenzraum ein. Durch die Transformation des Druckverlaufs in der Frequenzraum kann die Auswertung des Druckverlaufs verbessert werden; insbesondere können störende Frequenzanteile vor der weiteren Auswertung herausgefiltert werden. In einer weiteren Ausführungsform schließt die Methode zur Auswertung auch die Rücktransformation des Druckverlaufs aus dem Frequenz- in den Orts- bzw. Zeitraum mit ein.

In einer Ausführungsform schließt die Methode zur Auswertung des zeitlichen Druckverlaufs die Bestimmung von Maxima, Minima und/oder Wendepunkten des Druckverlaufs ein. Dadurch lassen sich der Beginn und das Ende des Einspritzvorgangs besonders effektiv, zuverlässig und einfach bestimmen.

In einer Ausführungsform schließt das Verfahren ein, den Kraftstoffinjektor mit Ansteuerdauern oberhalb und unterhalb des Betriebspunktes anzusteuern. Insbesondere schließt das Verfahren ein, den Kraftstoffinjektor sukzessiv mit einer Reihe treppen- bzw. stufenförmig auf- oder absteigender Ansteuerdauern anzusteuern. Mit einer solchen treppenförmigen Ansteuerung lässt sich die Korrelation zwischen der Ansteuerdauer und der aus dem Druckverlauf bestimmten Einspritzzeit besonders gut bestimmen und die für den jeweiligen Injektor am betrachteten Betriebspunkt am besten geeignete Methode zur Auswertung des Druckverlaufs kann besonders effektiv ausgewählt werden.

Die Erfindung betrifft auch eine Vorrichtung zur Prüfung eines Kraftstoffinjektors. Eine solche Vorrichtung hat wenigstens eine Aufnahmevorrichtung zur Aufnahme wenigstens eines Kraftstoffinjektors; wenigstens eine Zuleitung, die ausgebildet ist, um dem Kraftstoffinjektor unter Druck stehendes Fluid zuzuführen; wenigstens einen Sensor, der zur Messung des zeitlichen Druckverlaufs ausgebildet ist; eine Volumenmesseinheit, die eingerichtet ist, den Durchfluss durch den Injektor zu erfassen; wenigstens einer Ansteuereinrichtung, die zum Ansteuern des Kraftstoffinjektors ausgebildet ist; und wenigstens einer Auswerteinheit, die funktional mit der Volumenmesseinheit, dem Sensor und der Ansteuereinrichtung verbunden ist. Die Auswerteinheit ist ausgebildet, wenigstens eines der erfindungsgemäßen Verfahren auszuführen.

Der Sensor zur Messung des zeitlichen Druckverlaufs in der Zuleitung kann ein in der Zuleitung angeordneter Drucksensor oder ein an der Zuleitung angebrachter Körperschallsensor sein, der den Schall misst, der von den sich in der Zuleitung ausbreitenden Druckschwankungen erzeugt wird. Ein solcher Körperschallsensor kann beispielsweise als piezoelektrisches Element ausgebildet sein.

Ausführungsbeispiele der Erfindung werden im Folgenden anhand der beigefügten Figuren näher erläutert:
Figur 1 zeigt schematisch eine erfindungsgemäße Vorrichtung zum Prüfen eines Injektors.
Figur 2 zeigt ein schematisches Ablaufdiagramm eines erfindungsgemäßen Prüfverfahrens.
Fig. 3a zeigt beispielhaft die Ansteuerung eines Injektors während der Einspritzmengenkorrelation.
Fig. 3b zeigt die Einspritzmenge als Funktion der Ansteuerdauer.
Die Figuren 4a und 4b zeigen für verschiedene Ansteuerdauern die ermittelten korrespondierenden Einspritzzeiten, wobei zur Ermittlung der Einspritzzeiten zwei verschiedene Methoden verwendet worden sind.
Die Figuren 5a und 5b zeigen die für verschiedene Betriebspunkte ermittelten optimalen Korrelationswerte als Funktion der Ansteuerdauer.
Die Figuren 6a und 6b zeigen beispielhaft die Ansteuerung eines Injektors am Betriebspunkt und den sich daraus ergebenden Druckverlauf in der Zuleitung.
Die Figuren 7a bis 7d zeigen den gemessenen Druckverlauf im Zeitraum (Fig. 7a und 7d) und im Frequenzraum (Fig. 7b und 7c).
Fig. 8 zeigt einen vergrößerten Ausschnitt eines bearbeiteten Druckverlaufs im Zeitraum.
Fig. 9 zeigt eine Anzahl von Einspritzungen und die zugehörigen Einspritzmengen.

Figur 1 zeigt schematisch eine erfindungsgemäße Vorrichtung zum Prüfen eines Injektors 2. Der zu prüfende Injektor 2 ist in einer Injektorhalterung 1 angeordnet und über eine (Hochdruck-)Zuleitung 4 an einen (Hoch-)Druckspeicher 6, der ein einzuspritzendes Fluid, wie z.B. (Diesel-)Kraftstoff oder ein Prüföl, enthält, angeschlossen. Der Injektor 2 wird von einer Auslöseeinrichtung 8, z.B. einem Motorsteuergerät oder einem Prüfgerät, welches ein Motorsteuergerät simuliert, elektrisch angesteuert. Ein Drucksensor 10 ist in der Zuleitung 4 angeordnet und misst den zeitlichen Druckverlauf in der Zuleitung 4. Ein Triggersensor 12, der als Stromsensor ausgebildet sein kann, detektiert den Startzeitpunkt des elektrischen Ansteuersignals als Trigger. Alternativ kann der Startzeitpunkt auch direkt von der Auslöseeinrichtung 8 ausgegeben werden. Eine Messdatenerfassung 14 zeichnet die Messdaten, insbesondere den Druckverlauf und das Triggersignal auf. Eine Volumenmesseinheit 16 ermöglicht es, den kontinuierlichen Durchfluss oder die Summe der Einspritzmengen mehrerer Einspritzungen zu erfassen. Die Volumenmesseinheit 16 kann sich, wie in der Fig. 1 dargestellt, auf der Niederdruckseite, also im Ablauf des Injektors 2 oder in der Zuleitung 4 auf der Hochdruckseite befinden. Sie kann auch direkt an die Messdatenerfassung 14 angebunden sein.

Figur 2 zeigt in einem schematischen Ablaufdiagramm beispielhaft den Ablauf eines erfindungsgemäßen Verfahrens.

In einem ersten Schritt 100 wird eine Anzahl von Einspritzvorgängen mit verschiedenen Ansteuerdauern in der Umgebung eines zu messenden Betriebspunktes (Prüfpunktes) vorgenommen und die dabei in der Zuleitung 4 auftretenden Druckverläufe werden gemessen und ggf. gespeichert. In der folgenden Auswertung (Schritt 200) werden die Druckverläufe ausgewertet. Dabei kann entweder auf zuvor gespeicherte Druckverläufe zurückgegriffen werden, oder die gemessenen Druckverläufe können sofort ohne Zwischenspeicherung ausgewertet werden. Insbesondere werden aus den Druckverläufen mit verschiedenen Methoden die jeweils zugehörigen Einspritzzeiten bestimmt (Schritte 211, 212, 213) und die Korrelation der so ermittelten Einspritzzeiten mit den zugehörigen Ansteuerdauern wird berechnet (Schritte 221, 222, 223). Die derart bestimmten Korrelationswerte werden miteinander verglichen und die Methode mit der besten Korrelation, d.h. dem höchsten Korrelationswert, wird für die Auswertung der folgenden Messung ausgewählt (Schritt 230).

Für die so ausgewählte Methode wird eine Beziehung zwischen der Einspritzzeit und der Einspritzmenge aufgestellt (Schritt 240). Dazu kann ein mit der Volumenmesseinheit 16 gemessene Summe von Einspritzmengen für eine Anzahl an Einspritzvorgängen herangezogen werden, um den Zusammenhang zwischen Einspritzzeit und Einspritzmenge zu ermitteln. Damit eine proportionale Beziehung zwischen Einspritzmengen und Einspritzzeit berechnet werden kann, müssen sich die mittleren Ansteuerdauern zu den korrespondierenden Einspritzmengen unterscheiden.

Wenn die Einspritzmengen aus einem kontinuierlichen Durchfluss, der beispielsweise über 2 bis 3 Minuten andauert, bestimmt werden, erhält man eine mittlere Einspritzmenge. Dadurch werden Fehler durch Messwertstreuungen eliminiert.

Alternativ kann auch die Einspritzzeit betrachtet werden. Es wird in zwei Punkten um den Betriebspunkt der Zusammenhang zwischen Einspritzmenge und Einspritzzeit festgestellt und eine Ausgleichsfunktion durch diese beiden Punkte gelegt. Zur Berechnung der Einspritzmenge aus der Einspritzzeit wird zwischen diesen Punkten interpoliert. Eine Linearisierung ist besonders gut möglich, wenn nur ein kleiner Bereich um den jeweiligen Betriebspunkt betrachtet wird.

Im Schritt 300 werden die Messdaten, d.h. die zeitlichen Druckschwankungen in der Zuleitung bei der Ansteuerung des Injektors am Betriebspunkt, gemessen und ggf. gespeichert. Dies kann vor oder nach der Auswahl der am besten geeigneten Methode (Einspritzmengenkorrelation) in den Schritten 100 und 200 geschehen. Dies kann vor oder nach dem Schritt 100 sowie von, nach oder während der Auswahl der am besten geeigneten Methode (Einspritzmengenkorrelation) im Schritt 200 geschehen.

Die im Betriebspunkt gemessenen Daten werden ausgewertet (Schritt 400), insbesondere werden aus den aufgenommenen Druckverläufen mit der während der Einspritzmengenkorrelation ermittelten Methode die Einspritzzeiten der einzelnen Einspritzvorgänge bestimmt (Schritt 410) und aus den Einspritzzeiten die individuellen Einspritzmengen ermittelt (Schritt 420). Dabei kann entweder auf zuvor gespeicherte Druckverläufe zurückgegriffen werden, oder die gemessenen Druckverläufe können direkt ohne Zwischenspeicherung ausgewertet werden.

Die individuellen Einspritzmengen werden statistisch ausgewertet (Schritt 500), um die Qualität des Injektors 2 zu bestimmen.

Fig. 3a zeigt beispielhaft die Ansteuerung eines Injektors 2 während der Einspritzmengenkorrelation. In dem in der Fig. 3a gezeigten Diagramm ist die Ansteuerdauer T_{Anst} (y-Achse) für verschiedene Ansteuerphasen über der Zeit t aufgetragen.

Der Injektor 2 wird zunächst am Betriebspunkt mit der Ansteuerdauer T_{BP} angesteuert (Phase A). Dann wird die Ansteuerdauer T_{Anst} auf eine Dauer T₁ unterhalb des Betriebspunktes T_{BP} verringert und nach einer Stabilisierungsphase der Druckverlauf in der Zuleitung 4 gemessen und aufgezeichnet (Phase B). Gleichzeitig wird eine Durchflussmenge V₁ für eine Anzahl von Einspritzvorgängen mit der Ansteuerdauer T₁ gemessen.

Später wird die Ansteuerdauer T_{Anst} schrittweise (treppenförmig) bis zu einer oberen Ansteuerdauer T₂ oberhalb des Betriebspunktes T_{BP} des Injektors erhöht (Phase C).

Für die obere Ansteuerdauer T₂, die oberhalb des Betriebspunktes T_{BP} liegt, wird nach einer Stabilisierungsphase erneut die Durchflussmenge V₂ für eine Anzahl von Einspritzungen mit der Ansteuerdauer T₂ gemessen (Phase D).

Für jede Ansteuerdauer T_{Anst} wird der zeitliche Druckverlauf in der Zuleitung 4 für eine Anzahl von Einspritzvorgängen, die statistisch ausreichend ist, um die geforderte Genauigkeit zu erreichen, gemessen und aufgezeichnet.

Aus den für die Ansteuerdauern T₁ und T₂ gemessenen Durchflussmengen V₁, V₂ wird mit Hilfe einer Ausgleichsgeraden (lineare Näherung) die Beziehung zwischen der Einspritzzeit und der Einspritzmenge ermittelt.

Fig 3b zeigt die gemessene Durchflussmenge Q (y-Achse) als Funktion der Ansteuerdauer T_{A} (x-Achse) für drei verschiedene Ansteuerdauern, insbesondere am Betriebspunkt (P2), unterhalb und oberhalb des Betriebspunktes (P1, P3).

Die Figur 3b zeigt, dass sich die Durchflussmenge als Funktion der Einspritzzeit im betrachteten Bereich sehr gut durch eine Gerade approximieren lässt.

Die Figuren 4a und 4b zeigen für verschiedenen Ansteuerdauern T_{A} (x-Achse) die aus den Druckverläufen in der Zuleitung ermittelten korrespondierenden Einspritzzeiten T_{E} (y-Achse), wobei in jeder der beiden Figuren eine andere Methode zur Ermittlung der Einspritzzeit T_{E} verwendet worden ist.

Aus den Figuren 4a und 4b ist deutlich erkennbar, dass die mit der ersten Methode (Fig. 4a) ermittelten Einspritzzeiten T_{E} eine deutlich bessere Korrelation mit den Ansteuerdauern T_{A} aufweisen, als die mit der zweiten Methode (Fig. 4b) ermittelten Einspritzzeiten T_{E}. Für die Auswertung der Messdaten am Betriebspunkt ist daher in diesem Fall die erste Methode (Fig. 4a) vorzuziehen.

Die Figuren 5a und 5b zeigen die für verschiedene Betriebspunkte ermittelten optimalen Korrelationswerte K (y-Achse) als Funktion der Ansteuerdauer T_{A} (x-Achse).

Die Daten der Figur 5a wurden bei einem Einspritzdruck von 1000 bar, wie er z.B. im Teillastbetrieb des Motors auftritt, und die Daten der Figur 5b wurden bei einem Einspritzdruck von 400 bar, wie er z.B. im Leerlauf auftritt, aufgenommen.

In den Figuren 5a und 5b sind jeweils nur die mit der für den jeweiligen Betriebspunkt optimalen Methode bestimmten Korrelationswerte K gezeigt. Die verschiedenen Methoden sind dabei durch verschiedene Symbole der Messpunkte kenntlich gemacht.

Die in den Fig. 5a und 5b dargestellten Daten zeigen, dass die optimale Methode, d.h. die Methode mit der besten Korrelation zwischen der Ansteuerdauer und der Einspritzzeit, sowohl vom Einspritzdruck als auch von der Ansteuerdauer abhängig ist. Die optimale Methode ist daher für jeden Injektor und für jeden Betriebspunkt neu zu bestimmen.

Die Ergebnisse zeigen weiter, dass in diesem Beispiel die Korrelation bei einem niedrigeren Einspritzdruck (z.B. im Leerlaufbetrieb) insgesamt besser ist und bei sich ändernder Ansteuerdauer T_{A} geringeren Schwankungen unterliegt (Fig. 5b) als bei einem höheren Einspritzdruck, wie er z.B. im Teillastbereich auftritt (Fig. 5a).

Die Figuren 6a und 6b zeigen beispielhaft die Ansteuerung eines Injektors am Betriebspunkt (Fig. 6a) und den sich daraus ergebenden Druckverlauf p in der Zuleitung 4 (Fig. 6b).

Aus Merkmalen dieses Druckverlaufs, wie z.B. Maxima, Minima und/oder Wendepunkten, kann die zu einer vorgegebenen Ansteuerdauer T_{A} gehörige Einspritzzeit T_{E} berechnet werden. Dies kann mit verschiedenen Methoden geschehen, welche die einzelnen Merkmale unterschiedlich gewichten. Mit dem zuvor beschriebenen Verfahren wird die für den jeweiligen Betriebspunkt am besten geeignete Methode ausgewählt.

Eine Methode kann dabei auch beinhalten, den gemessenen Druckverlauf in den Frequenzraum zu transformieren und dort weiter zu bearbeiten.

Fig. 7a zeigt beispielhaft einen solchen Druckverlauf im Orts- bzw. Zeitraum und Fig. 7b zeigt das, z.B. mit Hilfe einer Fast-Fourier-Transformation (FFT), in den Frequenzraum überführte Signal. Das Signal weist starke Frequenzanteile im Bereich um 500 Hz auf, welche eine Auswertung der deutlich schwächeren Frequenzanteile im Bereich höherer Frequenzen erschweren.

In dem in Fig. 7c gezeigten Frequenzspektrum sind niederfrequente Anteile (< 1000 Hz) herausgefiltert, so dass die höherfrequenten Anteile (> 1000 Hz) deutlich besser erkennbar und auswertbar sind.

Fig. 7d zeigt das in den Zeitraum zurücktransformierte bearbeitete Signal. Zum Vergleich ist auch das elektrische Ansteuersignal als gestrichelte Linie gezeigt.

Fig. 8 zeigt einen vergrößerten Ausschnitt des bearbeiteten Signals im Zeitraum, d.h. den Druck p (y-Achse) in der Zuleitung 4 als Funktion der Zeit t (x-Achse). Der Beginn (BIP) und das Ende (EIP) des Einspritzvorgangs werden anhand vorgegebener Merkmale, hier charakteristischer Wendepunkte, bestimmt. Die Einspritzzeit TIP ergibt sich als Differenz der Zeit zwischen dem Ende (EIP) und dem Beginn (BIP) des Einspritzvorgangs.

Fig. 9 zeigt eine Anzahl von Einspritzungen (x-Achse) und die zugehörigen Einspritzmengen (y-Achse), welche um einen auf 1 normierten Mittelwert MW streuen. Zur Auswertung kann der Mittelwert MW mit einem für den jeweiligen Betriebspunkt vorgegebenen Sollwert verglichen werden und es kann untersucht werten, ob einzelne Einspritzmengen eine vorgegebene Obergrenze OG bzw. Untergrenze UG über- bzw. unterschreiten. Auch kann die Varianz der streuenden Einspritzmengen ermittelt und mit einem vorgegeben Sollwert verglichen werden.

## Patentansprüche

1. Verfahren (200) zur Auswahl einer Methode zur Bestimmung der Einspritzzeit einzelner Einspritzvorgänge eines Kraftstoffinjektors (2) in einer Vorrichtung zur Prüfung des Kraftstoffinjektors (2), wobei der Kraftstoffinjektor (2) durch eine Zuleitung (4) mit unter Druck stehendem Kraftstoff versorgt wird, mit den Schritten:
- Ansteuern des Kraftstoffinjektors (2) mit verschiedenen, bekannten Ansteuerdauern in der Umgebung eines vorgegebenen Betriebspunkts des Kraftstoffinjektors (2) in einer Vorrichtung zur Prüfung des Kraftstoffinjektors (2);
- Erfassen (100) des zeitlichen Druckverlaufs in der Zuleitung (4) für eine Anzahl von Einspritzvorgängen;
- Auswerten (211, 212, 213) der erfassten zeitlichen Druckverläufe mit wenigstens zwei verschiedenen Methoden zur Bestimmung der jeweiligen Einspritzzeit;
- Bestimmen der Korrelation (221, 222, 223) zwischen den bestimmten Einspritzzeiten und der jeweiligen bekannten Ansteuerdauer durch Berechnung der Pearsonschen Korrelationskoeffizienten;
- Auswählen (230) der für den jeweiligen vorgegebenen Betriebspunkt am besten geeigneten Methode als jene Methode mit der höchsten Korrelation, wobei die Methode mit der höchsten Korrelation für jeden Kraftstoffinjektor (2) und für jeden Betriebspunkt neu zu bestimmen ist

2. Verfahren zur Bestimmung der Einspritzmenge einzelner Einspritzvorgänge eines Kraftstoffinjektors (2), der über eine Zuleitung (4) mit unter Druck stehendem Kraftstoff versorgbar ist, mit den Schritten:
- Auswählen (200) der für den jeweiligen Betriebspunkt am besten geeigneten Methode zur Bestimmung der Einspritzzeit durch ein Verfahren nach Anspruch 1;
- Ansteuern (300) des Kraftstoffinjektors (2) an wenigstens einem vorgegebenen Betriebspunkt und Messen des dabei in einer Zuleitung (4) auftretenden Druckverlaufs;
- Bestimmen (410) der Einspritzzeit jedes einzelnen Einspritzvorgangs aus dem gemessenen Druckverlauf mit der ausgewählten Methode;
- Bestimmen (420) der Einspritzmenge jedes einzelnen Einspritzvorgangs aus der Einspritzzeit.

3. Verfahren zum Prüfen eines Kraftstoffinjektors (2) mit den Schritten:
- Bestimmen der jeweiligen Einspritzmenge einer Anzahl von einzelnen Einspritzvorgängen eines Kraftstoffinjektors (2) an wenigstens einem Betriebspunkt mit dem Verfahren nach Anspruch 2;
- statistisches Auswerten der so bestimmten Einspritzmengen.

4. Verfahren zum Prüfen eines Kraftstoffinjektors (2) nach Anspruch 3, wobei der Schritt des statistischen Auswertens die Auswertung eines Streumaßes der ermittelten Einspritzmengen einschließt.

5. Verfahren nach einem der vorangehenden Ansprüche, wobei das Ansteuern des Kraftstoffinjektors (2) einschließt, den Kraftstoffinjektor (2) mit Ansteuerdauern oberhalb und unterhalb des Betriebspunktes anzusteuern.

6. Verfahren nach einem der vorangehenden Ansprüche, wobei das Ansteuern des Kraftstoffinjektors (2) einschließt, den Kraftstoffinjektor (2) mit treppenförmig an- oder absteigenden Ansteuerdauern anzusteuern.

7. Verfahren nach einem der vorangehenden Ansprüche, wobei jeder der Einspritzvorgänge mehrere Teileinspritzvorgänge einschließt.

8. Verfahren nach einem der vorangehenden Ansprüche, wobei wenigstens eine Methode (211, 212, 213) zur Auswertung des zeitlichen Druckverlaufs **die Transformation** des erfassten Druckverlaufs in den Frequenzraum einschließt.

9. Verfahren nach einem der vorangehenden Ansprüche, wobei bei wenigstens eine Methode (211, 212, 213) zur Auswertung des zeitlichen Druckverlaufs die Bestimmung von Maxima, Minima und/oder Wendepunkten des Druckverlaufs einschließt.

10. Vorrichtung zur Prüfung eines Kraftstoffinjektors (2) mit
- wenigstens einer Aufnahmevorrichtung (1) zur Aufnahme wenigstens eines Kraftstoffinjektors (2);
- wenigstens einer Zuleitung (4), die ausgebildet ist, um dem Kraftstoffinjektor (2) im Betrieb ein unter Druck stehendes Fluid zuzuführen;
- wenigstens einem Sensor (10), der zur Messung des zeitlichen Druckverlaufs in der Zuleitung (4) ausgebildet ist;
- wenigstens eine Volumenmesseinheit (16) die eingerichtet ist, den Durchfluss durch den Injektor (2) zu erfassen;
- wenigstens einer Ansteuereinrichtung (8), die zum Ansteuern des Kraftstoffinjektors (2) ausgebildet ist;
- wenigstens einer Auswerteinheit (14), die funktional mit der Volumenmesseinheit (16), dem Sensor (10) und der Ansteuereinrichtung (8) verbunden und ausgebildet ist, im Betrieb wenigstens eines der Verfahren nach einem der vorangehenden Ansprüche auszuführen.

## Claims

1. Method (200) for selecting a procedure for determining the injection time of individual injection operations of a fuel injector (2) in a device for testing the fuel injector (2), wherein the fuel injector (2) is supplied with pressurized fuel through a supply line (4), said method comprising the following steps:
- actuating the fuel injector (2) with various known actuation periods close to a predefined operating point of the fuel injector (2) in a device for testing the fuel injector (2);
- detecting (100) the pressure curve over time in the supply line (4) for a number of injection operations;
- evaluating (211, 212, 213) the detected pressure curves over time using at least two different procedures for determining the respective injection time;
- determining the correlation (221, 222, 223) between the determined injection times and the respective known actuation period by calculating the Pearson correlation coefficients;
- selecting (230) the procedure that is the most appropriate for the respective predefined operating point as the procedure with the highest correlation, wherein the procedure with the highest correlation can be redefined for each fuel injector (2) and for each operating point.

2. Method for determining the injection quantity of individual injection operations of a fuel injector (2) that is able to be supplied with pressurized fuel via a supply line (4), said method comprising the following steps:
- selecting (200) the procedure for determining the injection time that is the most suitable for the respective operating point using a method according to Claim 1;
- actuating (300) the fuel injector (2) at at least one predefined operating point and measuring the pressure curve occurring in a supply line (4);
- determining (410) the injection time of each individual injection operation from the measured pressure curve using the selected procedure;
- determining (420) the injection quantity of each individual injection operation from the injection time.

3. Method for testing a fuel injector (2), said method comprising the following steps:
- determining the respective injection quantity of a number of individual injection operations of a fuel injector (2) at at least one operating point using the method according to Claim 2;
- statistically evaluating the injection quantities thus determined.

4. Method for testing a fuel injector (2) according to Claim 3, wherein the step of statistical evaluation includes the evaluation of a spread of the determined injection quantities.

5. Method according to any one of the preceding claims, wherein the actuation of the fuel injector (2) includes actuating the fuel injector (2) with actuation periods above and below the operating point.

6. Method according to any one of the preceding claims, wherein the actuation of the fuel injector (2) includes actuating the fuel injector (2) with actuation periods that increase or decrease in steps.

7. Method according to any one of the preceding claims, wherein each of the injection operations includes multiple partial injection operations.

8. Method according to any one of the preceding claims, wherein at least one procedure (211, 212, 213) for evaluating the pressure curve over time includes the transformation of the detected pressure curve into the frequency domain.

9. Method according to any one of the preceding claims, wherein at least one procedure (211, 212, 213) for evaluating the pressure curve over time includes the determination of maxima, minima and/or inflection points of the pressure curve.

10. Device for testing a fuel injector (2) having
- at least one receiving device (1) for receiving at least one fuel injector (2);
- at least one supply line (4) designed to supply a pressurized fluid to the fuel injector (2) during operation;
- at least one sensor (10) designed to measure the pressure curve over time in the supply line (4);
- at least one volume measuring unit (16) configured to measure the flow through the injector (2);
- at least one actuation apparatus (8) designed to actuate the fuel injector (2);
- at least one evaluation unit (14) which is functionally connected to the volume measuring unit (16), the sensor (10) and the actuation apparatus (8) and is designed to carry out at least one of the methods according to any one of the preceding claims during operation.

## Revendications

1. Procédé (200) pour sélectionner une méthode en vue de déterminer le temps d'injection des opérations d'injection individuelles d'un injecteur de carburant (2) dans un arrangement de contrôle de l'injecteur de carburant (2), l'injecteur de carburant (2) étant alimenté en carburant sous pression par une conduite d'alimentation (4), comprenant les étapes suivantes :
- commande de l'injecteur de carburant (2) avec différentes durées de commande connues à proximité d'un point de fonctionnement prédéfini de l'injecteur de carburant (2) dans un arrangement de contrôle de l'injecteur de carburant (2) ;
- détection (100) de l'évolution temporelle de la pression dans la conduite d'alimentation (4) pour un certain nombre d'opérations d'injection ;
- évaluation (211, 212, 213) des évolutions temporelles de la pression détectées, avec au moins deux méthodes différentes afin de déterminer le temps d'injection respectif ;
- détermination de la corrélation (221, 222, 223) entre les temps d'injection déterminés et la durée de commande connue respective en calculant les coefficients de corrélation de Pearson ;
- sélection (230) de la méthode la mieux adaptée au point de fonctionnement prédéfini respectif comme étant la méthode présentant la corrélation la plus élevée, la méthode présentant la corrélation la plus élevée devant être redéterminée pour chaque injecteur de carburant (2) et pour chaque point de fonctionnement.

2. Procédé pour déterminer la quantité injectée des opérations d'injection individuelles d'un injecteur de carburant (2) qui peut être alimenté en carburant sous pression par le biais d'une conduite d'alimentation (4), comprenant les étapes suivantes :
- sélection (200) de la méthode la mieux adaptée pour le point de fonctionnement respectif en vue de déterminer le temps d'injection par un procédé selon la revendication 1 ;
- commande (300) de l'injecteur de carburant (2) à au moins un point de fonctionnement prédéfini et mesure de l'évolution de la pression qui se produit alors dans une conduite d'alimentation (4) ;
- détermination (410) avec la méthode sélectionnée du temps d'injection de chaque opération d'injection individuelle à partir de l'évolution de la pression mesurée ;
- détermination (420) de la quantité injectée à chaque opération d'injection individuelle à partir du temps d'injection.

3. Procédé de contrôle d'un injecteur de carburant (2), comprenant les étapes suivantes :
- détermination de la quantité d'injection respective d'un certain nombre d'opérations d'injection individuelles d'un injecteur de carburant (2) à au moins un point de fonctionnement avec le procédé selon la revendication 2 ;
- évaluation statistique des quantités d'injection ainsi déterminées.

4. Procédé de contrôle d'un injecteur de carburant (2) selon la revendication 3, l'étape d'évaluation statistique comprenant l'évaluation d'un coefficient de dispersion des quantités d'injection déterminées.

5. Procédé selon l'une des revendications précédentes, la commande de l'injecteur de carburant (2) comprenant la commande de l'injecteur de carburant (2) avec des durées de commande au-dessus et au-dessous du point de fonctionnement.

6. Procédé selon l'une des revendications précédentes, la commande de l'injecteur de carburant (2) comprenant la commande de l'injecteur de carburant (2) avec des durées de commande ascendantes ou descendantes en escalier.

7. Procédé selon l'une des revendications précédentes, chacune des opérations d'injection comprenant plusieurs opérations d'injection partielles.

8. Procédé selon l'une des revendications précédentes, au moins une méthode (211, 212, 213) d'évaluation de l'évolution temporelle de la pression comprenant la transformation de l'évolution de la pression détectée dans l'espace fréquentiel.

9. Procédé selon l'une des revendications précédentes, au moins une méthode (211, 212, 213) d'évaluation de l'évolution temporelle de la pression comprenant la détermination des maxima, minima et/ou points d'inflexion de l'évolution de la pression.

10. Arrangement de contrôle d'un injecteur de carburant (2) comprenant
- au moins un arrangement de réception (1) destiné à recevoir au moins un injecteur de carburant (2) ;
- au moins une conduite d'alimentation (4) qui est configurée pour amener un fluide sous pression à l'injecteur de carburant (2) pendant le fonctionnement ;
- au moins un capteur (10) qui est configuré pour mesurer l'évolution temporelle de la pression dans la conduite d'alimentation (4) ;
- au moins une unité de mesure de volume (16) qui est conçue pour détecter le débit à travers l'injecteur (2) ;
- au moins un dispositif de commande (8) qui est configuré pour commander l'injecteur de carburant (2) ;
- au moins une unité d'évaluation (14) qui est reliée fonctionnellement à l'unité de mesure de volume (16), au capteur (10) et au dispositif de commande (8) et qui est configurée pour mettre en œuvre, en fonctionnement, au moins l'un des procédés selon l'une des revendications précédentes.
